# FASCICULE DE BREVET EUROPEEN

(11) **EP 3 480 382 B1**
(45) Date de publication et mention de la délivrance du brevet: **07.06.2023**
(21) Numéro de dépôt: 18203831.5
(22) Date de dépôt: 31.10.2018
(51) Int. Cl.: E04B 2/96

(54) **JOINT D ÉTANCHÉITÉ POUR FAÇADE RIDEAU, FAÇADE RIDEAU COMPORTANT DE TELS JOINTS D ÉTANCHÉITÉ**
DICHTUNGSFUGE FÜR VORHANGFASSADE, VORHANGFASSADE, DIE SOLCHE DICHTUNGSFUGEN UMFASST
SEAL FOR CURTAIN WALL AND CURTAIN WALL COMPRISING SUCH SEALS

(30) Priorité: 02.11.2017 FR 1760332
(43) Date de publication de la demande: 08.05.2019
(73) Titulaire: HYDRO EXTRUDED SOLUTIONS AS, 0283 Oslo (NO)
(72) Inventeur: LASFARGUES, Francis, 31670 Labège (FR); CLAUZET, Robert, 31120 Roquettes (FR)
(74) Mandataire: Ipside

(56) Documents cités:
- EP-A1- 2 787 138
- CN-A- 106 978 870
- DE-A1-102014 103 950
- DE-U1- 20 300 137
- DE-U1-202010 015 534
- US-A- 4 283 895

## Description

### DOMAINE TECHNIQUE

La présente invention appartient au domaine de la construction de façades vitrées pour bâtiments, et concerne plus particulièrement un joint d'étanchéité pour une façade rideau, ainsi qu'une façade rideau comportant de tels joints d'étanchéité. La présente invention trouve une application particulièrement avantageuse, bien que nullement limitative, dans le cas d'une façade rideau livrée en pièces détachées et assemblée sur chantier.

### ÉTAT DE LA TECHNIQUE

Actuellement, il existe différents types de systèmes d'étanchéité destinés à assurer l'étanchéité à l'eau (ou tout autre liquide) d'une façade rideau qui sépare un environnement extérieur d'un environnement intérieur (bureaux, pièces de vie, etc.) que la façade rideau vise à protéger.

Un tel système d'étanchéité doit avant tout empêcher l'infiltration d'eau au sein de la façade rideau, afin que la structure de la façade rideau ne soit pas sujette à une humidité qui, si elle s'accumule pendant une durée étendue, peut être à l'origine de désagréments : infiltration d'eau directement au sein de l'environnement intérieur, développement de moisissures au sein de la structure de la façade rideau, etc.

De manière conventionnelle, une façade rideau comporte une ossature formée par assemblage de profilés de meneaux avec des profilés de traverses. Cette ossature supporte des éléments vitrés de ladite façade rideau, typiquement un double vitrage prenant la forme de panneaux, par exemples des panneaux rectangulaires. Ces éléments vitrés sont en contact avec des joints équipant les profilés afin d'empêcher l'eau de pénétrer. S'il apparait clairement que le problème de l'étanchéité se pose au niveau de l'ensemble des contacts réalisés entre un élément vitré et les joints équipant les profilés, il n'en reste pas moins que la zone située à l'intersection d'un profilé de meneau et d'un profilé de traverse reste la plus sensible. En effet, il s'agit là d'une zone dans laquelle différents éléments s'interconnectent (profilés, joints, éléments vitrés), si bien que de multiples contacts entre ces éléments sont créés et fragilisent d'autant l'étanchéité de la façade rideau.

Aussi, afin d'étanchéifier à l'eau une construction de ce type, plusieurs solutions ont été proposées jusqu'à présent. Il a par exemple été proposé des éléments de raccord entre profilés de meneau et profilés de traverse. Un tel élément de raccord forme une extension d'un profilé de traverse et est configuré de sorte à permettre l'évacuation de l'humidité accumulée dans ledit profilé de traverse par des surfaces de drainage d'un profilé de meneau auquel le profilé de traverse est relié.

Toutefois, si ces solutions mettant en oeuvre de tels éléments de raccord ont certes permis d'améliorer sensiblement l'étanchéité d'une façade rideau, il n'en reste pas moins qu'elles présentent des désavantages. En effet, du fait de leur conception, de tels éléments de raccord nécessitent généralement l'emploi de joints coupés au niveau des angles formés entre les profilés de meneau et de traverse. Il est alors impératif d'injecter une masse étanche, comme par exemple du mastic, au niveau de jonctions entre les joints coupés de sorte à garantir une étanchéité suffisante. Il en résulte une mise en oeuvre générale compliquée, la bonne injection de la masse étanche étant notamment difficile à contrôler. Alternativement, pour se passer d'une telle masse étanche, un joint formant un cadre est soudé dans lesdits angles. Néanmoins, une telle mise en oeuvre est contraignante dans la mesure où des joints de ce type sont produits à la demande en fonction des dimensions des chantiers, s'opposant ainsi à une solution d'étanchéité qu'on souhaite la plus générique et la plus simple possible.

En outre, de telles solutions ont toutes pour inconvénient de mettre en contact, au niveau de la zone d'intersection, des éléments de dureté différente, notamment des joints équipant les profilés de traverse en contact direct avec des profilés de meneau. De tels contacts sont connus pour ne pas favoriser une bonne étanchéité.

Plus récemment, de nouveaux systèmes d'étanchéité ont été développés. Ces derniers mettent encore en oeuvre des éléments de raccord améliorés, et associés à des joints tous sensiblement identiques dimensionnellement et fixés sur des profilés de meneau et de traverse de configurations particulières. Selon ces configurations, les joints des profilés de traverse sont uniquement au contact des joints des profilés de meneau au niveau de la zone d'intersection, ce qui contribue à l'amélioration de l'étanchéité, sans pour autant la rendre optimale. En effet, le contact entre deux joints est d'autant plus étanche que lesdits joints sont compressés l'un vers l'autre. Or la forme des joints utilisés jusqu'à présent ne favorise pas l'obtention d'une compression suffisante pour atteindre une étanchéité optimale, et ce tout particulièrement lorsque les éléments vitrés sont installés en appui contre les joints. Par ailleurs, la compression atteinte lors du montage de la façade rideau est altérée par des déformations de l'ossature, en raison de contraintes mécaniques et thermiques subies dans le temps, ainsi que par les tolérances de fabrication qui restent inévitables. Ces nouveaux systèmes d'étanchéité ne sont donc pas en mesure de fournir une étanchéité optimale pérenne. EP 2 787 138 A1 et US 4 283 895 divulguent des exemples de façade rideau.

### EXPOSÉ DE L'INVENTION

La présente invention est définie par les caractéristiques de la revendication 1 et elle a pour objectif de remédier à tout ou partie des inconvénients de l'art antérieur, notamment ceux exposés ci-avant, en proposant une solution qui permette d'avoir un joint d'étanchéité pour façade rideau, ledit joint d'étanchéité étant adapté à favoriser de manière pérenne une excellente compression en direction d'un autre joint d'étanchéité de même type avec lequel il est destiné à être mis en contact au niveau d'une zone d'intersection de la façade rideau. Ledit joint d'étanchéité permet également de compenser efficacement, au cours du temps, les tolérances de fabrication de la façade rideau qu'il se destine à équiper, ainsi que les déformations subies par la structure de ladite façade rideau. La présente invention vise à proposer une façade rideau comportant de tels joints d'étanchéité.

Dans des modes particuliers de réalisation, le joint d'étanchéité peut comporter en outre l'une ou plusieurs des caractéristiques suivantes, prises isolément ou selon toutes les combinaisons techniquement possibles.

Lesdits moyens de déformation sont une surface bombée de ladite partie de contact, ladite surface bombée s'étendant entre une première extrémité commune à la face latérale de jonction et une seconde extrémité commune à la face latérale d'appui, de sorte à présenter une courbure orientée vers le pied de fixation, ladite surface bombée étant inclinée au moins au niveau de ladite première extrémité d'un angle α non nul par rapport à l'horizontale, dans le sens allant du pied de fixation vers la partie de contact.

Dans un mode particulier de réalisation, ladite seconde extrémité présente une forme de languette faisant saillie.

Ladite face latérale de jonction est inclinée d'un angle θ non nul par rapport à la verticale, dans le sens allant de la face latérale d'appui vers la face latérale de jonction.

Dans un mode particulier de réalisation, ladite face latérale d'appui comporte un ergot de sorte à former une partie d'appui positionnée entre ledit pied de fixation et ledit ergot, ladite partie d'appui étant destinée à être agencée en appui étanche contre un rebord de la surface de drainage du profilé.

Dans un mode particulier de réalisation, ledit joint d'étanchéité comporte des moyens d'aide à la découpe dudit joint d'étanchéité selon un plan P horizontal positionné entre ladite partie de contact et ledit pied de fixation.

Dans un mode particulier de réalisation, lesdits moyens d'aide à la découpe sont au moins une alvéole s'étendant, dans le plan P, sur une distance prédéterminée dans la longueur dudit joint d'étanchéité.

Dans un mode particulier de réalisation, le joint d'étanchéité privé de son pied de fixation est réalisé en mousse EPDM cellulaire.

L'invention concerne une façade rideau avec les caractéristiques de la revendication 1.

Dans des modes particuliers de réalisation, la façade rideau peut comporter en outre l'une ou plusieurs des caractéristiques suivantes, prises isolément ou selon toutes les combinaisons techniquement possibles.

Dans un mode particulier de réalisation, le joint d'étanchéité d'un profilé de traverse s'étend sur une longueur sensiblement supérieure à la longueur dudit profilé de traverse.

Dans un mode particulier de réalisation, chaque profilé comporte deux joints d'étanchéité coopérant respectivement avec deux rainures de fixation agencées de part et d'autre de ladite au moins une surface de drainage dudit profilé.

Dans un mode particulier de réalisation, chaque surface de drainage comporte un rebord en appui sur une rainure de fixation et s'étendant en direction des éléments vitrés, ledit rebord comprenant en outre une extrémité de retour de sorte à présenter une forme en L tournée vers ladite surface de drainage, ladite partie d'appui de chaque joint d'étanchéité étant agencée en appui étanche contre le rebord de la surface de drainage du profilé équipé par ledit joint, de sorte à épouser ladite forme en L

### PRÉSENTATION DES FIGURES

L'invention sera mieux comprise à la lecture de la description suivante, donnée à titre d'exemple nullement limitatif, et faite en se référant aux figures 1 à 4b qui représentent :
- Figure 1 : une représentation schématique d'un exemple de réalisation d'un tel joint d'étanchéité, et correspondant à une vue dans une section transversale dudit joint d'étanchéité.
- Figure 2 : une représentation schématique d'un exemple de réalisation d'une portion d'une façade rideau, et correspondant à une vue en perspective depuis un point d'observation situé dans un environnement extérieur de ladite façade rideau.
- Figure 3 : une représentation schématique d'un exemple de réalisation d'un profilé de la portion de la figure 2, et correspondant à une vue dans une section transversale dudit profilé.
- Figures 4a et 4b : une représentation schématique d'un exemple de réalisation d'un profilé de meneau relié avec deux profilés de traverse pour former la portion de la figure 2, et correspondent à des vues respectivement regroupée et éclatée de l'assemblage de ces profilés.

Dans ces figures, des références identiques d'une figure à une autre désignent des éléments identiques ou analogues. Pour des raisons de clarté, les éléments représentés ne sont pas à l'échelle, sauf mention contraire.

### DESCRIPTION DÉTAILLÉE DE MODES DE RÉALISATION

La présente invention trouve sa place dans le domaine de la construction de façades rideaux pour bâtiments, comme par exemple un immeuble comportant des logements ou bien des bureaux, et trouve plus particulièrement une application à la protection de telles façades rideaux face à des projections d'eau (ou tout autre liquide) et à l'humidité résultant de telles projections.

La figure 1 représente schématiquement un exemple de réalisation d'un tel joint d'étanchéité 100, et correspond à une vue dans une section transversale dudit joint d'étanchéité 100. En outre, le joint d'étanchéité 100 tel que représenté sur la figure 1 est au repos, c'est-à-dire qu'il n'est pas déformé par une quelconque force de compression.

Ledit joint d'étanchéité 100 s'étend suivant un axe longitudinal, et selon une longueur prédéterminée, entre deux extrémités qui présentent respectivement une section transversale conforme à celle illustrée dans la figure 1. Par « transversale », on fait donc référence ici et pour toute la suite de la description à une section selon un plan normal audit axe longitudinal.

La façade rideau avec laquelle le joint d'étanchéité 100 est destiné à coopérer comporte une ossature formée par assemblage de profilés de meneau avec des profilés de traverse, ladite ossature supportant des éléments vitrés de ladite façade rideau. Chaque profilé comporte, de manière connue de l'homme du métier, une rainure de fixation ainsi qu'une surface de drainage. Une telle configuration géométrique et mécanique de la façade rideau est décrite plus en détails ultérieurement.

Le joint d'étanchéité 100 comporte un pied de fixation 110 destiné à coopérer avec une rainure de fixation d'un profilé. Tel qu'illustré sur la figure 1 à titre nullement limitatif, ledit pied de fixation 110 comporte une extrémité prenant la forme d'un champignon à tête inversée et s'étendant à partir d'une base qui forme une face du joint d'étanchéité. Le pied de fixation 110 est en outre dimensionné de sorte à pouvoir être clipsé dans la rainure de fixation du profilé, maintenant ainsi le joint d'étanchéité 100 en position fixe sur le profilé. Il convient de noter que ledit profilé avec lequel le joint d'étanchéité 100 se destine à coopérer peut aussi bien être un profilé de meneau qu'un profilé de traverse.

Rien n'exclut cependant, suivant d'autres exemples non détaillés ici, d'avoir un pied de fixation 110 de forme différente (rectangulaire, carrée, triangulaire, etc...) dès lors qu'il est adapté à faire coopérer de manière fixe le joint d'étanchéité 100 avec la rainure de fixation d'un profilé.

Le joint d'étanchéité 100 est classiquement formé par extrusion, selon son axe longitudinal, de matières polymères extensibles, typiquement du caoutchouc synthétique. Dans un exemple préféré de réalisation, le joint d'étanchéité 100 privé de son pied de fixation 110 est réalisé en mousse EPDM (acronyme de la formulation éthylène-propylène-diène monomère) cellulaire. On note que la partie du joint 100 correspondant au joint privé de son pied de fixation 110 forme une partie active. Par « partie active », on fait référence ici à une partie destinée à subir des contraintes mécaniques, par exemple suite à un appui exercé par un élément vitré ou bien encore un autre joint contigu, ainsi que configurée, aussi bien en termes de forme et de matériaux employés, pour compenser ces contraintes. Le pied de fixation 110, quant à lui, est par exemple réalisé en matériau EPDM compact, ce qui permet avantageusement de rigidifier le joint d'étanchéité 100 au niveau dudit pied de fixation 110. Il est à noter que l'homme du métier sait réaliser un joint d'étanchéité 100 constitué de matériaux présentant des densités respectives différentes. Alternativement, le joint d'étanchéité 100 dans son entièreté est par exemple réalisé en mousse EPDM cellulaire.

Le joint d'étanchéité 100 comporte une surface externe comprenant une partie de contact 120 opposée audit pied de fixation 110 et destinée à recevoir en appui un élément vitré. Plus particulièrement, un tel élément vitré est de forme plane et est plaqué, lors du montage de la façade rideau, contre ladite partie de contact 120 qui s'écrase donc sous l'effet de ce plaquage en raison des matériaux employés pour la réalisation du joint d'étanchéité 100, notamment de sa partie active. La partie de contact 120 tend alors à épouser la forme plane de l'élément vitré lorsque ce dernier exerce une pression dirigée de ladite partie de contact 120 vers le pied de fixation 110.

Ladite surface externe comporte une face latérale, dite de jonction 130, reliant ladite partie de contact 120 audit pied de fixation 110. Par ailleurs, la surface externe comporte aussi une face latérale, dite d'appui 140, reliant ladite partie de contact 120 audit pied de fixation 110 et opposée à ladite face latérale de jonction 130, ladite face latérale d'appui 140 étant destinée à être agencée du côté d'une surface de drainage du profilé. Tel qu'illustré sur la figure 1 à titre nullement limitatif, lesdites faces latérales 130, 140 sont sensiblement parallèles lorsque le joint d'étanchéité 100 est au repos.

Pour la suite de la description, les notions de supérieur, inférieur, dessus, dessous, haut, bas, horizontal et vertical sont définies par rapport à la position relative du pied de fixation 110 avec ladite partie de contact 120. Ainsi, la direction selon un axe reliant le pied de fixation 110 à la partie de contact 120 est dite verticale, la direction horizontale étant quant à elle orthogonale à la direction verticale. De cette manière, la partie de contact 120 et le pied de fixation 110 sont agencés respectivement au niveau supérieur et au niveau inférieur du joint d'étanchéité 100. En outre, la face du joint d'étanchéité 100 à partir de laquelle s'étend le pied de fixation 110 est dite face inférieure 150.

Le joint d'étanchéité 100 comporte des moyens de déformation configurés pour étendre sensiblement horizontalement, dans une section transversale dudit joint d'étanchéité 100, ladite partie de contact 120 au moins dans le sens allant de la face latérale d'appui 140 vers la face latérale de jonction 130, lorsqu'une pression, sensiblement dirigée de ladite partie de contact 120 vers ledit pied de fixation 110, est exercée sur ladite partie de contact 120. On note que le terme « étendre » a ici la même signification que le terme « étirer », de sorte que l'emploi de tel ou tel terme ne saurait créer de confusion.

De tels moyens de déformation permettent ainsi d'accroitre horizontalement, par déformation élastique, la surface de la partie de contact 120, cette déformation se produisant, lorsque ladite pression est exercée, essentiellement au niveau supérieur du joint d'étanchéité 100, à savoir sa partie de contact 120. Il faut néanmoins noter qu'en raison de sa composition élastique, la partie active du joint 100, située au-delà de la partie de contact 120, est également susceptible de s'étendre localement de manière horizontale lorsque ladite pression est exercée. Cela étant, les moyens de déformation permettent avantageusement que la déformation subie par la partie de contact 120 soit sensiblement plus grande, en termes de distance horizontale, que celle subie par le reste de la partie active du joint d'étanchéité 100.

Une telle configuration permet alors d'obtenir une excellente étanchéité au niveau d'une zone d'intersection entre un profilé de meneau et un profilé de traverse de la façade rideau, encore plus particulièrement dans un angle intérieur de cette zone au contact d'un élément vitré. En effet, en s'étirant de la sorte, le joint d'étanchéité 100 va être d'autant plus compressé face à un obstacle se situant dans sa direction d'étirement. Dès lors, on comprend que si cet obstacle est un autre joint d'étanchéité, la compression entre ces deux joints est fortement accentuée du fait desdits moyens de déformation.

En outre, la déformation du joint d'étanchéité 100 permet aussi de compenser avantageusement les tolérances de fabrication de la façade rideau qu'il se destine à équiper, plus spécifiquement des tolérances dimensionnelles des profilés de meneau et de traverse. Cela est encore renforcé lorsque le joint d'étanchéité est fixé sur un profilé de meneau de sorte à être en contact avec un autre joint fixé sur un profilé de traverse. En effet, les mouvements relatifs de ces deux joints dus à la compression engendrée par les moyens de déformation permettent de minimiser les écarts possibles de montage qui pourraient résulter d'erreurs de fabrication, qui en générale peuvent être de l'ordre de quelques millimètres en ce qui concerne les profilés de la façade.

On note que cette capacité à compenser les tolérances de fabrication permet de la même manière de compenser les déformations que l'ossature de la façade est amenée à subir au cours de son cycle de vie, par exemple des déformations résultant de contraintes mécaniques et/ou thermiques fortes (exposition à des températures élevées, etc.). Là encore, la déformation du joint d'étanchéité 100, et surtout le fait qu'il est prévu d'être fixé en forte compression contre un autre joint, fait qu'il peut être soumis de manière additionnelle aux contraintes agissant sur la façade sans que l'excellente qualité d'étanchéité obtenue initialement ne soit mise en défaut au cours du temps.

Dans un mode particulier de réalisation, illustré par la figure 1 à titre nullement limitatif, lesdits moyens de déformation sont une surface bombée de ladite partie de contact 120. Ladite surface bombée s'étend entre une première extrémité 121 commune à la face latérale de jonction 130 et une seconde extrémité 122 commune à la face latérale d'appui 140, de sorte à présenter une courbure orientée vers le pied de fixation 110. Par « courbure orientée vers le pied de fixation 110 », on fait référence ici au fait que la surface bombée présente une courbure dont le centre de courbure est extérieur au joint d'étanchéité 100. Dit encore autrement, la partie de contact 120 ainsi conformée creuse la surface externe vers le pied de fixation 110. Ainsi, lorsque le joint d'étanchéité 100 est observé selon son axe longitudinal, dans une section transversale telle que celle représentée sur la figure 1, c'est-à-dire avec le pied de fixation 110 en dessous de la partie de contact 120, ladite partie de contact 120 est vue comme une courbe convexe.

Il est à noter que la partie de contact 120 présente une telle surface bombée uniquement lorsque le joint d'étanchéité 100 est au repos. Ainsi, eu égard au fait que la partie de contact 120 est destinée à épouser la surface plane de l'élément vitré prévu pour prendre appui sur cette dernière, on comprend que la configuration de ladite partie de contact 120 vise non seulement un étirement horizontal mais aussi un aplanissement suivant la direction d'étirement. Un tel aplanissement favorise une meilleure étanchéité au niveau du contact avec l'élément vitré.

En outre, ladite surface bombée est inclinée au moins au niveau de ladite première extrémité 121 d'un angle α non nul par rapport à l'horizontale, dans le sens allant du pied de fixation 110 vers la partie de contact 120. L'inclinaison d'une telle pente est adaptée à ce que la partie de contact 120 s'étire en priorité horizontalement, dans le sens allant de la face latérale d'appui 140 vers la face latérale de jonction 130. Par exemple, l'angle α est compris dans l'intervalle [15°, 35°] par rapport à l'horizontale (l'horizontale et l'inclinaison de la pente sont représentées en pointillés sur la figure 1), par exemple plus particulièrement une valeur de 25°. Tel qu'illustré dans la figure 1, en raison de la présence d'une telle inclinaison, ladite première extrémité 121 se présente sous la forme d'une pointe orientée vers le haut. Une telle configuration permet ainsi au joint 100, lorsqu'il est compressé et qu'il est fixé sur un profilé de la façade rideau, de s'étirer en tout premier lieu vers l'extérieur dudit profilé.

Dans un mode plus particulier de réalisation, ladite seconde extrémité 122 présente une forme de languette faisant saillie. Tel qu'illustré sur la figure 1, ladite languette est sensiblement dirigée dans le sens allant de la face latérale de jonction 130 vers la face latérale d'appui 140, ladite languette étant en outre inclinée par rapport à l'horizontale de sorte à pointer vers le haut et s'étendre au-delà de la face latérale d'appui 140 selon une distance prédéterminée. Une telle configuration de la seconde extrémité 122 permet à la partie de contact 120, lorsqu'elle est soumise à une pression orientée de ladite partie de contact 120 vers le pied de fixation 110, de s'étendre horizontalement également dans le sens allant de la face latérale de jonction 130 vers la face latérale d'appui 140. Cela est particulièrement avantageux lorsque le joint d'étanchéité 100 est fixé sur un profilé, car alors ladite languette 122 permet de rétrécir un espace d'air situé entre l'élément vitré et la surface de drainage, ralentissant ainsi le passage de l'humidité depuis un environnement extérieur vers ledit profilé.

Rien n'exclut cependant d'avoir une configuration différente de la surface bombée de la parti de contact 120, dès lors que cette dernière permet en premier lieu d'étirer horizontalement la partie de contact 120 dans le sens allant de la face latérale d'appui 140 vers la face latérale de jonction 130. Par exemple, la surface bombée peut présenter une pente horizontale au niveau de la seconde extrémité 122 de sorte que la face latérale d'appui 140 est sensiblement perpendiculaire à la partie de contact 120 au niveau de ladite seconde extrémité 122.

Dans un mode préféré de réalisation illustré par la figure 1 à titre nullement limitatif, ladite face latérale de jonction 130 est inclinée d'un angle θ non nul par rapport à la verticale, dans le sens allant de la face latérale d'appui 140 vers la face latérale de jonction 130. Par exemple, ledit angle θ a une valeur comprise dans l'intervalle [2°, 10°] lorsque le joint d'étanchéité 100 n'est pas déformé (la verticale et l'inclinaison de la face latérale de jonction sont représentées en pointillés sur la figure 1), par exemple plus particulièrement une valeur de 3,5°.

Ainsi, lorsque le joint 100 est fixé sur un profilé de la façade rideau, la face latérale de jonction 130 penche vers l'extérieur, au-delà d'un cadre formant ledit profilé. Une telle configuration est particulièrement avantageuse lorsqu'elle est combinée aux moyens de déformation du joint d'étanchéité 100. En effet, l'inclinaison de la face latérale de jonction 130 permet, en elle-même, lorsque le joint 100 est fixé sur un profilé de meneau, de privilégier un contact de la partie supérieure dudit joint 100 avec un autre joint d'un profilé de traverse relié audit profilé de meneau. Le fait d'assurer ainsi un contact de manière prioritaire au niveau de la partie supérieure du joint d'étanchéité 100 contribue à sécuriser en tout premier lieu, du point de vue de l'étanchéité, un contact de joint à joint entre meneau et traverse, ce type de contact étant une zone connue comme étant critique du point de vue de l'étanchéité. Par ailleurs, on comprend aussi qu'en raison de la composition élastique du joint d'étanchéité 100, l'angle θ augmente lorsque le joint d'étanchéité 100 est compressé de la partie de contact 120 vers le pied de fixation 110. Cela permet de privilégier encore plus un contact au niveau supérieur du joint d'étanchéité 100.

Si les moyens de déformation contribuent à eux seuls à l'obtention d'une excellente étanchéité, on comprend que la combinaison des ces moyens avec une face latérale de jonction 130 inclinée selon l'invention contribue à l'obtention d'une étanchéité optimale. En effet, une fois un joint d'un profilé de meneau entré en contact avec une section transversale d'un joint de traverse, par l'intermédiaire de la face latérale de jonction 130 dudit joint de meneau, les moyens de déformation vont permettre, par pression de l'élément vitré sur les joints, que le joint du profilé de meneau s'étende vers le joint du profilé de traverse de sorte à augmenter la compression au niveau de leur contact. Le contact est alors scellé par cet accroissement du niveau de compression.

On note que selon ce mode préféré de réalisation, et tel qu'illustré dans la figure 1 à titre nullement limitatif, la face latérale de jonction 130 est plane. Il s'agit là d'une configuration avantageuse lorsque le joint d'étanchéité 100 équipe un profilé de meneau et est mis en contact avec un joint d'étanchéité de même type d'un profilé de traverse. En effet, comme explicité ci-avant, lorsque le contact est établi entre ces deux joints, la compression renforcée obtenue par les moyens de déformation rapproche dans un premier temps le joint du profilé de meneau du joint du profilé de traverse au niveau de la partie supérieure du joint de meneau. A mesure que la compression augmente, et dans un deuxième temps, la surface plane du joint de meneau se rapproche elle aussi du joint du profilé de traverse pour finir par se plaquer contre la section transversale de ce dernier, limitant ainsi d'autant tout risque d'infiltration d'humidité.

Rien n'exclut cependant, suivant d'autres exemples non détaillés ici, d'avoir d'autres valeurs pour l'angle θ. En particulier, rien n'exclut non plus que la face latérale de jonction 130 soit horizontale, c'est-à-dire que l'angle θ soit nul, auquel cas, seul les moyens de déformation du joint d'étanchéité 100 participent au rapprochement substantiel (et donc à la compression) du joint vers un autre joint de la façade.

Dans un mode particulier de réalisation illustré par la figure 1 à titre nullement limitatif, ladite face latérale d'appui 140 comporte un ergot 141 de sorte à former une partie d'appui 142 positionnée entre ledit pied de fixation 110 et ledit ergot 141, ladite partie d'appui 142 étant destinée à être agencée en appui étanche contre un rebord de la surface de drainage du profilé. Comme explicité ultérieurement, un tel rebord de la surface de drainage est notamment configuré de sorte que des éléments de quincaillerie coopèrent avec la surface de drainage. L'ergot 141 de la face latérale d'appui 140 s'étend par exemple sensiblement normalement à la face latérale d'appui 140. De cette manière, lorsque le rebord de la surface de drainage est configuré sensiblement en forme de L, la partie d'appui 142 épouse la forme du rebord, ledit ergot 141 reposant en appui étanche sur une branche du L. En outre, lorsque le joint d'étanchéité 100 est compressé de haut en bas, par exemple lors de la mise en place d'un élément vitré en appui, la déformation de la partie active du joint d'étanchéité 100 tend à compresser ladite partie d'appui 142 contre le rebord, renforçant ainsi l'étanchéité à cet endroit. Cette étanchéité est d'ailleurs encore renforcée par la compression mutuelle s'exerçant entre un joint de profilé de meneau et un joint de profilé de traverse comme explicité en détails ci-avant.

Dans un mode particulier de réalisation, le joint d'étanchéité 100 comporte des moyens d'aide à la découpe dudit joint d'étanchéité 100 selon un plan P horizontal positionné entre ladite partie de contact 120 et ledit pied de fixation 110. De tels moyens de découpe permettent avantageusement une découpe facile du joint d'étanchéité 100 dans ledit plan P de sorte à pouvoir ôter une masse dudit joint 100 (le plan P est représenté en pointillés dans la figure 1). On comprend en effet que lorsqu'une masse de forme sensiblement parallélépipédique doit être enlevée du joint 100, à partir de la partie de contact 120, il convient dans un premier temps d'entailler le joint 100, sur une distance permettant d'atteindre lesdits moyens d'aide à la découpe, selon des sections transversales sensiblement parallèles. Les exécutions respectives de telles entailles sont aisées dans la mesure où elles s'effectuent à partir de la partie de contact 120 qui est directement accessible. Une fois ces entailles pratiquées, la découpe finale de la masse s'effectue au niveau du plan P qui est quant à lui moins accessible que la partie de contact 120 dans la mesure où il s'étend dans un volume interne du joint d'étanchéité 100, ledit volume interne étant délimité par la surface externe. Ainsi, lesdits moyens d'aide à la découpe permettent de sectionner plus facilement et plus rapidement le joint d'étanchéité 100 au niveau du plan P.

Par exemple, lesdits moyens d'aide à la découpe sont au moins une alvéole 170 s'étendant, dans le plan P, sur une distance prédéterminée dans la longueur dudit joint d'étanchéité 100. Ainsi, en prenant la forme d'une alvéole 170, lesdits moyens d'aide à la découpe constituent un évidemment ciblé du joint d'étanchéité 100 au niveau du plan P, ce qui facilite la découpe du fait d'une diminution de la résistance rencontrée face à la masse élastique, et en permet ainsi une exécution nette et rapide dans une direction privilégiée. Dans l'exemple de la figure 1, le joint d'étanchéité 100 comporte quatre alvéoles 170 contiguës s'étendant dans le plan P selon l'axe longitudinal dudit joint. Rien n'exclut cependant, suivant d'autres exemples non détaillés ici, d'avoir un nombre différents d'alvéoles. Rien n'exclut non plus d'avoir des alvéoles s'étendant dans le plan P de manière différente, par exemple normalement à l'axe longitudinal du joint d'étanchéité 100, c'est-à-dire selon un axe allant de la face latérale de jonction 130 à la face latérale d'appui 140.

L'invention concerne une façade rideau comportant des joints d'étanchéité. La figure 2 représente schématiquement un exemple de réalisation d'une portion 200 d'une façade rideau, et correspond à une vue en perspective depuis un point d'observation situé dans un environnement extérieur 10 de ladite façade rideau 200.

La façade rideau comporte une ossature formée par assemblage de profilés de meneaux 210 avec des profilés de traverses 220, ladite ossature supportant des éléments vitrés 300 de ladite façade rideau. Lesdits profilés 210, 220 sont classiquement réalisés par extrusion, par exemple à partir de matériau aluminium. En outre, selon un exemple préféré de réalisation illustré par la figure 2, lesdits profilés de meneau 210 et de traverse 220 sont identiques, ce qui contribue à faciliter et accélérer la production des éléments nécessaires à la construction de la façade rideau.

Il convient de noter que l'ossature de la façade rideau est par exemple assemblée avant même d'être livrée sur chantier, ou par exemple encore livrée sur chantier en pièces détachées pour être assemblée sur place. Classiquement, la façade rideau ainsi constituée sépare l'environnement extérieur 10 d'un environnement intérieur 20 (bureaux, lieux de vie, etc.) destiné à accueillir des personnes.

La figure 3 représente schématiquement un exemple de réalisation d'un profilé de la portion 200 de la figure 2, et correspond à une vue dans une section transversale dudit profilé.

Comme indiqué ci-avant, les profilés de meneau 210 et de traverse 220 mis en oeuvre pour former l'ossature de la figure 2 sont identiques entre eux. La figure 3 illustre dès lors un profilé de meneau 210, mais on comprend aisément que le signe de référence « 210 » de la figure 3 peut être remplacé par le signe de référence « 220 » sans que cela n'entraine de confusion. En outre, pour la suite de la description, l'emploi du terme « profilé » sans qu'il soit précisé s'il s'agit d'un profilé de meneau ou bien d'un profilé de traverse renvoie indifféremment à l'un de ces deux types de profilés.

Il convient néanmoins de noter que cette manière de former l'ossature n'est en aucun cas limitative, les profilés de meneaux et de traverses pouvant différer à condition de respecter les autres caractéristiques énoncées ci-après.

Pour la suite de la description, la longueur d'un profilé 210, 220 correspond alors la dimension dudit profilé 210, 220 comptée selon l'axe normal à la section transversale telle qu'illustrée dans la figure 3.

Chaque profilé 210, 220 comprend sur sa longueur au moins une rainure de fixation 230 ainsi qu'au moins une surface de drainage 240. Une telle configuration est connue de l'homme du métier.

Dans un mode particulier de réalisation, illustré par la figure 3 à titre nullement limitatif, chaque profilé 210, 220 comporte deux rainures de fixation 230 agencées de part et d'autre de ladite au moins une surface de drainage 240 dudit profilé 210, 220. Chaque rainure de fixation 230 comprend deux faces latérales 231, 232 reliées entre elles par une embase de sorte à présenter une forme générale en U. Une 231 desdites faces latérales prolonge une face du profilé 210, 220 destinée à être normale aux éléments vitrés 300. L'autre face latérale 232 de la rainure de fixation 230 est quant à elle en appui contre une extrémité de la surface de drainage 240, de sorte que cette autre face latérale 232 est sensiblement normale à ladite surface de drainage 240.

Dans un mode plus particulier de réalisation, le profilé 210, 220 comporte une rainure de maintien 250 configurée pour recevoir un élément de maintien, comme par exemple une vis 251, ledit élément de maintien 251 permettant de relier de manière fixe le profilé 210, 220 à un capot externe 400 de sorte que les éléments vitrés 300 sont maintenus entre ledit capot externe 400 et ledit profilé 210, 220. Par exemple, et tel qu'illustré par la figure 3, les deux rainures de fixation 230 sont reliées entre elles par une surface à partir de laquelle s'étend normalement, en direction des éléments vitrés 300, ladite rainure de maintien 250. De cette manière, ladite surface est séparée en deux parties qui forment respectivement deux surfaces de drainage 240.

Chaque profilé 210, 220 est équipé d'au moins un joint d'étanchéité 100, de sorte que la partie de contact 120 d'un joint d'étanchéité 100 est déformée par compression exercée par un élément vitré 300. Comme explicité ci-avant, un joint d'étanchéité 100 est agencé de manière fixe dans une rainure de fixation 230 d'un profilé 210, 220 par insertion du pied de fixation 110 dudit joint d'étanchéité 100. Par exemple, et tel qu'illustré dans la figure 3, chaque profilé 210, 220 comporte deux joints d'étanchéité 100 coopérant respectivement avec deux rainures de fixation 230 agencées de part et d'autre de ladite au moins une surface de drainage 240 dudit profilé 210, 220. Le pied de fixation 110 d'un joint d'étanchéité 100 est inséré par clipsage entre les faces latérales 231, 232 d'une rainure de fixation 230 conformée en U.

Rien n'exclut cependant, suivant d'autres non détaillés ici, que chaque profilé comporte deux joints d'étanchéité, un desdits deux joints d'étanchéité de configuration classique connue jusqu'à présent de l'homme du métier. On note cependant que la mise en oeuvre pour chaque profilé de deux joints d'étanchéité selon l'invention permet avantageusement d'obtenir une étanchéité optimale au niveau de chaque élément vitré.

Les figures 4a et 4b représentent schématiquement un exemple de réalisation d'un profilé de meneau 210 relié avec deux profilés de traverse 220 pour former la portion 200 de la figure 2, et correspondent à des vues respectivement regroupée et éclatée de l'assemblage de ces profilés 210, 220.

Chaque profilé de traverse 220 est relié de manière sensiblement orthogonale à au moins un profilé de meneau 210 au moyen d'un connecteur 221 monté fixe au niveau d'une extrémité de liaison 222 dudit profilé de traverse 220, de sorte à prolonger ladite au moins une surface de drainage 240 dudit profilé de traverse 230, ladite extrémité de liaison 222 prenant alors appui contre ledit profilé de meneau 210. Un tel connecteur 221 est relié fixement à un profilé de traverse 220 de manière connue en soi, par exemple au moyen d'une vis. Un tel connecteur 220 est connu en soi, et par exemple conforme au connecteur décrit dans le document EP2787138. L'extrémité de liaison 222 d'un profilé de traverse correspond quant à elle à une section transversale dudit profilé de traverse 220 tel qu'illustré par exemple dans la figure 3. On note par ailleurs que lorsque le profilé de traverse 220 comporte une rainure de maintien 250 telle que décrite ci-avant, le connecteur 221 est également avantageusement configuré pour prolonger ladite rainure de maintien 250.

Ainsi assemblée, ladite ossature forme un cadre de type grille. Chaque profilé de meneau 210 est alors relié à un ou bien deux profilés de traverse 220 selon que ledit profilé de meneau 210 est agencé en bordure ou non de ladite grille. On note par ailleurs qu'en complément de la mise en oeuvre de connecteurs 221, il est également possible d'utiliser, de manière connue en soi, des goupilles de maintien pour relier les profilés de meneau 210 et de traverse 220 entre eux.

Tel qu'illustré sur la figure 2, la portion 200 de façade comprend un profilé de meneau 210 sensiblement normal au plan du sol (non représenté sur les figures), deux profilés de traverse 220 étant en outre reliés audit profilé de meneau 210 de part et d'autre de ce dernier de sorte que ladite portion 200 présente une forme en croix délimitant quatre quadrants équipés par des éléments vitrés 300.

Lesdits éléments vitrés 300 sont des panneaux de forme rectangulaire, chaque panneau formant par exemple un double vitrage. Une première vitre fait alors face à l'environnement extérieur 10, alors qu'une seconde vitre, séparée de la première vitre par une lame d'air, fait quant à elle face à l'environnement intérieur 20. L'assemblage d'un profilé de traverse 220 avec un profilé de meneau 210, côté intérieur, délimite des zones dites d'intersection 500 représentatives des espaces les plus vulnérables en termes d'étanchéité pour la façade rideau. De telles zones d'intersection 500 sont par exemple illustrées sur la figure 4b (cercles en pointillés).

Par ailleurs, pour la configuration de la façade rideau, un joint d'étanchéité 100 d'un profilé de traverse 220 s'étend sur au moins toute la longueur dudit profilé de traverse 220, de sorte à être en contact exclusif avec un joint 100 de profilé de meneau 210. Par « contact exclusif », et tel qu'illustré dans la figure 4b, on fait référence ici au fait qu'un joint 100 équipant un profilé de traverse 220 n'a aucun point de contact avec la structure rigide même (par exemple réalisée en aluminium) du profilé de meneau 210 avec lequel ledit profilé de traverse 220 est relié. Le fait d'avoir un tel contact exclusif de joint à joint est avantageux car cela permet d'éviter les contacts multiples entre des matières de constitutions différentes au niveau de l'extrémité de liaison 222 du profilé de traverse 220, par exemple des contacts entre un joint et de l'aluminium. En effet, de tels contacts multiples sont connus pour être un facteur limitant de la performance d'étanchéité dans la zone d'intersection 500.

Afin d'obtenir un tel contact exclusif, les joints d'étanchéité 100 de meneau 210 et de traverse 220 sont par exemple configurés de sorte qu'ils présentent des faces latérales de jonction 130 respectives de dimensions sensiblement identiques. Par exemple, en référence aux figures 1 et 3, les hauteurs verticales des joints d'étanchéité 100, au niveau de leurs faces latérales de jonction 130 respectives, sont identiques.

On note par ailleurs que le fait que le joint d'étanchéité 100 d'un profilé de traverse 220 s'étend sur au moins toute la longueur du profilé de traverse 220 permet audit joint 100 d'avoir une section transversale qui, a minima, affleure avec une extrémité de liaison 222 dudit profilé de traverse 220. Une telle configuration permet d'engager le contact avec le joint d'étanchéité 100 situé en regard sur le profilé de meneau 210 relié audit profilé de traverse 220. Dans la mesure où la partie de contact 120 du joint de meneau 210 est étirée en raison de l'appui réalisé par l'élément vitré 300, on comprend que les deux joints 100 entrent en contact en se compressant mutuellement au niveau de la zone d'intersection 500. Une telle compression est par ailleurs accentuée lorsqu'au moins la face latérale de jonction 130 du joint 100 du profilé de meneau 210 est inclinée d'un angle θ non nul, comme expliqué ci-avant en détails.

Dans un mode particulier de réalisation, un joint d'étanchéité 100 d'un profilé de traverse 220 s'étend sur une distance sensiblement supérieure à la longueur du profilé de traverse 220. Par exemple, la différence de longueur entre le joint d'étanchéité 100 et le profilé de traverse 220 est de l'ordre de quelques centimètres, par exemple une différence comprise dans l'intervalle [1cm, 3cm], par exemple plus particulièrement 2cm. Une telle configuration permet au joint 100 du profilé de traverse 220 de se prolonger légèrement au-delà de l'extrémité de fixation 222 dudit profilé de traverse 220, de sorte à rapprocher encore plus l'extrémité du joint 100 de traverse de la partie de contact 120 du joint de meneau. Ainsi, la compression mutuelle obtenue entre joint de traverse et joint de meneau est encore avantageusement renforcée.

De plus, chaque joint d'étanchéité 100 d'un profilé de meneau 210 comporte une encoche 160 configurée pour coopérer, en compression le long dudit joint d'étanchéité 100, avec le connecteur 221 reliant ledit profilé de meneau 210 à un profilé de traverse 220. Une telle encoche 160 forme donc un évidemment dans lequel le connecteur 221 vient se loger de sorte à être en contact avec toute la surface de ladite encoche 160. Il importe de noter que par « encoche », on fait référence ici à une partie évidée qui ne traverse pas entièrement le joint 100. Autrement dit, le joint de meneau comportant une telle encoche 160 reste d'un seul tenant.

Par exemple, et tel qu'illustré dans les figures 4a et 4b, ladite encoche 160 est de forme sensiblement en U, si bien qu'elle correspond au dégagement d'une masse sensiblement parallélépipédique du joint 100 du profilé de meneau 210. Elle est par exemple obtenue par entailles transversales du joint 100 de meneau 210, puis par découpe selon un plan P (ledit plan P est horizontal en référence à la figure 1). A cet effet, lorsque le joint 100 du profilé de meneau 210 comporte des moyens d'aide à la découpe, la réalisation de l'encoche 160 est facilitée. En outre, la découpe selon ledit plan P définit une embase de l'encoche contre laquelle est agencé le connecteur 221. Plus particulièrement, le connecteur 221 est plaqué contre ladite embase de sorte à la compresser, ce qui contribue avantageusement à augmenter l'étanchéité au niveau du contact entre le connecteur 221 et l'embase.

En outre, le fait que l'encoche 160 est configurée pour coopérer avec le connecteur 221 en compression le long dudit joint d'étanchéité 100 permet également d'obtenir une excellente étanchéité au niveau des contacts établis entre le connecteur 221 et la surface de l'encoche 160 qui n'est pas parallèle à l'axe longitudinal du joint d'étanchéité 100. Par exemple, et tel qu'illustré dans la figure 4a, l'embase de l'encoche 160 relie deux sections transversales du joint d'étanchéité 100 du profilé de meneau 210. Le connecteur 221 coopère alors avec l'encoche 160 de sorte à être en contact étanche avec lesdites deux sections transversales. Par exemple, la longueur de l'embase, comptée dans le sens de l'axe longitudinal du joint d'étanchéité 100, est sensiblement inférieure (par exemple de quelques millimètres, typiquement de 5mm à 10mm) à la dimension du connecteur 221 selon ce même axe. De cette manière, le connecteur 221 est maintenu dans l'encoche 160 par compression entre lesdites sections transversales du joint d'étanchéité 100.

Dans un mode préféré de réalisation, illustré par la figure 3 à titre nullement limitatif, lorsque la face latérale d'appui 140 de chaque joint 100 comporte un ergot 141 comme décrit précédemment (voir figure 1), chaque surface de drainage 240 comporte un rebord 241 en appui sur une rainure de fixation 232 et s'étendant en direction des éléments vitrés 300, ledit rebord 241 comprenant en outre une extrémité de retour de sorte à présenter une forme en L tournée vers ladite surface de drainage 240. Ladite partie d'appui 142 de chaque joint d'étanchéité 100 est agencée en appui étanche contre le rebord 241 de la surface de drainage 240 du profilé équipé par ledit joint 100, de sorte à épouser ladite forme en L. Autrement dit, la partie d'appui 142 présente également une forme en L grâce à la présence de l'ergot 141. Comme explicité ci-avant, le fait que la partie d'appui 142 du joint 100 comporte un ergot 141 de sorte à coopérer avec la forme en L dudit rebord 241 permet d'accroitre l'étanchéité au niveau de l'appui du joint 100 avec la surface de drainage 240. En effet, si le rebord ne comporte pas de retour et si la partie d'appui ne comporte pas d'ergot, de l'humidité pourrait s'infiltrer entre la partie d'appui et le rebord.

On note qu'une telle configuration du rebord 241 de la surface de drainage 240 permet avantageusement la coopération d'éléments de quincaillerie qui sont ainsi maintenus fixes avec le profilé 210, 220 au niveau de la surface de drainage 240. Par exemple, lesdits éléments de quincaillerie sont des plaques de soutien du vitrage, fixées aux profilés de traverse 220 et sensiblement normales aux surfaces de drainage 240 de ces profilés.

La description ci-avant illustre clairement que par ses différentes caractéristiques et leurs avantages, la présente invention atteint les objectifs qu'elle s'était fixés. En particulier, une façade rideau équipée de joints selon l'invention présente des performances d'étanchéité optimales et pérennes, lesdits joints permettant également de compenser efficacement, au cours du temps, les tolérances de fabrication de ladite façade rideau, ainsi que les déformations subies.

## Revendications

1. Façade rideau comportant une ossature formée par assemblage de profilés de meneaux (210) avec des profilés de traverses (220), ladite ossature supportant des éléments vitrés (300) de ladite façade rideau, de sorte que :
- chaque profilé (210, 220) comprend sur sa longueur au moins une rainure de fixation (230) ainsi qu'au moins une surface de drainage (240),
- chaque profilé de traverse (220) est relié de manière sensiblement orthogonale à au moins un profilé de meneau (210) au moyen d'un connecteur (221) monté fixe au niveau d'une extrémité de liaison (222) dudit profilé de traverse (220), de sorte à prolonger ladite au moins une surface de drainage (240) dudit profilé de traverse (220), ladite extrémité de liaison (222) prenant alors appui contre ledit profilé de meneau (210),
- chaque profilé (210, 220) est équipé d'au moins un joint d'étanchéité (100) de sorte que la partie de contact (120) d'un joint d'étanchéité (100) est déformée par compression exercée par un élément vitré (300), chaque joint d'étanchéité (100) comportant un pied de fixation (110) destiné à coopérer avec la rainure de fixation (230) d'un profilé (210, 220), ainsi qu'une surface externe comprenant :
o une partie de contact (120) opposée audit pied de fixation (110) et destinée à recevoir en appui un élément vitré (300),
o une face latérale, dite de jonction (130), reliant ladite partie de contact (120) audit pied de fixation (110),
o une face latérale, dite d'appui (140), reliant ladite partie de contact (120) audit pied de fixation (110) et opposée à ladite face latérale de jonction (130), ladite face latérale d'appui (140) étant destinée à être agencée du côté de la surface de drainage (240) du profilé (210, 220),
un axe reliant le pied de fixation (110) à la partie de contact (120) définissant une direction verticale, et une direction horizontale étant définie comme orthogonale à ladite direction verticale,
chaque joint d'étanchéité (100) comportant des moyens de déformation configurés pour, dans une section transversale dudit joint d'étanchéité (100), étirer, sensiblement horizontalement selon un axe orthogonal à l'axe reliant le pied de fixation (110) à la partie de contact (120), ladite partie de contact (120) au moins dans le sens allant de la face latérale d'appui (140) vers la face latérale de jonction (130), lorsqu'une pression, sensiblement dirigée de ladite partie de contact (120) vers ledit pied de fixation (110), est exercée sur ladite partie de contact (120),
lesdits moyens de déformation étant une surface bombée de ladite partie de contact (120), ladite surface bombée s'étendant entre une première extrémité (121) commune à la face latérale de jonction (130) et une seconde extrémité (122) commune à la face latérale d'appui (140), de sorte à présenter une courbure orientée vers le pied de fixation (110), ladite surface bombée étant inclinée au moins au niveau de ladite première extrémité (121) d'un angle α non nul par rapport à l'horizontale, dans le sens allant du pied de fixation (110) vers la partie de contact (120),
ladite face latérale de jonction (130) étant inclinée d'un angle θ non nul par rapport à la verticale, dans le sens allant de la face latérale d'appui (140) vers la face latérale de jonction (130),
- un joint d'étanchéité (100) d'un profilé de traverse (220) s'étend sur au moins toute la longueur dudit profilé de traverse (220), de sorte à être en contact exclusif avec un joint (100) de profilé de meneau (210),
- chaque joint d'étanchéité (100) d'un profilé de meneau (210) comporte une encoche (160) configurée pour coopérer, en compression le long dudit joint d'étanchéité (100), avec le connecteur (221) reliant ledit profilé de meneau (210) à un profilé de traverse (220).

2. Façade rideau selon la revendication 1, **caractérisée en ce que** le joint d'étanchéité (100) d'un profilé de traverse (220) s'étend sur une longueur sensiblement supérieure à la longueur dudit profilé de traverse (220).

3. Façade rideau selon l'une des revendications 1 à 2, **caractérisée en ce que** chaque profilé (210, 220) comporte deux joints d'étanchéité (100) coopérant respectivement avec deux rainures de fixation (230) agencées de part et d'autre de ladite au moins une surface de drainage (240) dudit profilé (210, 220).

4. Façade rideau selon l'une des revendications 1 à 3, **caractérisée en ce que**, lorsque ladite face latérale d'appui (140) de chaque joint d'étanchéité (100) comporte un ergot (141) de sorte à former une partie d'appui (142) positionnée entre ledit pied de fixation (110) et ledit ergot (141), chaque surface de drainage (240) comporte un rebord (241) en appui sur une rainure de fixation (230) et s'étendant en direction des éléments vitrés (300), ledit rebord (241) comprenant une extrémité de retour de sorte à présenter une forme en L tournée vers ladite surface de drainage (240), ladite partie d'appui (142) de chaque joint d'étanchéité (100) étant agencée en appui étanche contre le rebord (241) de la surface de drainage (240) du profilé équipé par ledit joint (100), de sorte à épouser ladite forme en L.

5. Façade rideau selon la revendication 1, **caractérisée en ce que** ladite seconde extrémité (122) d'un joint d'étanchéité présente une forme de languette faisant saillie.

6. Façade rideau selon la revendication 1, **caractérisée en ce qu'**un joint d'étanchéité comporte des moyens d'aide à la découpe dudit joint d'étanchéité selon un plan P horizontal positionné entre ladite partie de contact (120) et ledit pied de fixation (110).

7. Façade rideau selon la revendication 6, **caractérisée en ce que** lesdits moyens d'aide à la découpe sont au moins une alvéole (170) s'étendant, dans le plan P, sur une distance prédéterminée dans la longueur dudit joint d'étanchéité (100).

8. Façade rideau selon la revendication 1, **caractérisée en ce qu'**un joint d'étanchéité (100) privé de son pied de fixation (110) est réalisé en mousse EPDM cellulaire.

## Patentansprüche

1. Vorhangfassade, umfassend ein Gerüst, das ausgebildet wird durch den Zusammenbau von Pfostenprofilen (210) mit Querbalkenprofilen (220), wobei das Gerüst Glaselemente (300) der Vorhangfassade stützt, solcherart, dass:
- jedes Profil (210, 220) über seine Länge wenigstens eine Befestigungsnut (230) sowie wenigstens eine Drainagefläche (240) umfasst,
- jedes Querbalkenprofil (220) auf im Wesentlichen rechtwinklige Weise mit wenigstens einem Pfostenprofil (210) fest verbunden ist durch ein Verbindungselement (221), das im Bereich eines Verbindungsendes (222) des Querbalkenprofils (220) fest montiert ist, solcherart, dass die wenigstens eine Drainagefläche (240) des Querbalkenprofils (220) verlängert wird, sodass das Verbindungsende (222) dann auf dem Querbalkenprofil (210) aufliegt,
- jedes Profil (210, 220) mit wenigstens einer Dichtung (100) ausgestattet ist, solcherart, dass der Kontaktabschnitt (120) einer Dichtung (100) verformt wird durch Kompression, die durch ein Glaselement (300) ausgeübt wird, wobei jede Dichtung (100) einen Befestigungsfuß (110) umfasst, der dafür bestimmt ist, mit der Befestigungsnut (230) eines Profils (210, 220) zusammenzuwirken, sowie eine äußere Fläche, die Folgendes umfasst:
o einen Kontaktabschnitt (120), der dem Befestigungsfuß (110) gegenüberliegt und dafür bestimmt ist, ein aufliegendes Glaselement (300) aufzunehmen,
∘ eine seitliche Fläche, Verbindungsfläche (130) genannt, die den Kontaktabschnitt (120) mit dem Befestigungsfuß (110) verbindet,
∘ eine seitliche Fläche, Auflagefläche (140) genannt, die den Kontaktabschnitt (120) mit dem Befestigungsfuß (110) verbindet und der seitlichen Dichtungsfläche (130) gegenüberliegt, wobei die seitliche Auflagefläche (140) dafür bestimmt ist, auf der Seite der Drainagefläche (240) des Profils (210, 220) angeordnet zu werden,
wobei eine Achse, die den Befestigungsfuß (110) mit dem Kontaktabschnitt (120) verbindet, eine vertikale Richtung definiert und eine horizontale Richtung, die als Senkrechte zu der vertikalen Richtung definiert ist,
wobei jede Dichtung (100) Verformungsmittel umfasst, die konfiguriert sind, um in einem Querschnitt der Dichtung (100) im Wesentlichen horizontal gemäß einer Achse, die senkrecht zu der Achse verläuft, die den Befestigungsfuß (110) mit dem Kontaktabschnitt (120) verbindet, den Kontaktabschnitt (120) wenigstens in der Richtung zu dehnen, die von der Auflagefläche (140) zu der seitlichen Verbindungsfläche (130) verläuft, wenn ein Druck, der im Wesentlichen von dem Kontaktabschnitt (120) auf den Befestigungsfuß (110) gerichtet ist, auf den Kontaktabschnitt (120) ausgeübt wird,
wobei es sich bei den Verformungsmitteln um eine gewölbte Oberfläche des Kontaktabschnitts (120) handelt, wobei sich die gewölbte Oberfläche zwischen einem ersten Ende (121), das sie mit der seitlichen Verbindungsfläche (130) gemeinsam hat, und einem zweiten Ende (122), das sie mit der seitlichen Auflagefläche (140) gemeinsam hat, erstreckt, solcherart, dass sie eine Krümmung aufweist, die zu dem Befestigungsfuß (110) ausgerichtet ist, wobei die gewölbte Oberfläche wenigstens im Bereich des ersten Endes (121) mit einem Winkel α, der in Bezug auf die Horizontale nicht null beträgt, in die Richtung geneigt ist, die von dem Befestigungsfuß (110) zu dem Kontaktabschnitt (120) verläuft,
wobei die seitliche Verbindungsfläche (130) in einem Winkel θ, der in Bezug auf die Vertikale nicht null beträgt, in die Richtung geneigt ist, die von der seitlichen Auflagefläche (140) zu der seitlichen Verbindungsfläche (130) verläuft,
- sich eine Dichtung (110) eines Querbalkenprofils (220) wenigstens über die ganze Länge des Querbalkenprofis (220) erstreckt, solcherart, dass die sich in exklusivem Kontakt mit einer Dichtung (100) des Pfostenprofils (210) befindet,
- jede Dichtung (100) eines Pfostenprofils (210) eine Aussparung (160) enthält, die konfiguriert ist, um, in Kompression entlang der Dichtung (100), mit dem Verbindungselement (221) zusammenzuwirken, das das Pfostenprofil (210) mit dem Querbalkenprofi (220) verbindet.

2. Vorhangfassade nach Anspruch 1, **dadurch gekennzeichnet, dass** sich die Dichtung (100) eines Querbalkenprofils (220) über eine Länge erstreckt, die im Wesentlichen größer ist als die Länge des Querbalkenprofils (220).

3. Vorhangfassade nach einem der Ansprüche 1 bis 2, **dadurch gekennzeichnet, dass** jedes Profil (210, 220) zwei Dichtungen (100) umfasst, die jeweils mit zwei Befestigungsnuten (230) zusammenwirken, die beidseitig der wenigstens einen Drainagefläche (240) des Profils (210, 220) angeordnet sind.

4. Vorhangfassade nach einem der Ansprüche 1 bis 3, **dadurch gekennzeichnet, dass**, wenn die seitliche Auflagefläche (140) jeder Dichtung (100) einen Stift (141) aufweist, solcherart, dass ein Auflageabschnitt (142) gebildet wird, der zwischen dem Befestigungsfuß (110) und dem Stift (141) positioniert ist, jede Drainagefläche (240) einen Rand (241) umfasst, der auf einer Befestigungsnut (230) aufliegt und sich in Richtung der Glaselemente (300) erstreckt, wobei der Rand (241) ein Rückführungsende umfasst, solcherart, dass es eine L-Form aufweist, die zu der Drainagefläche (240) gedreht ist, wobei die Auflagefläche (142) jeder Dichtung (100) in dichter Auflage an dem Rand (241) der Drainagefläche (240) des Profils, das mit der Dichtung (100) ausgestattet ist, angeordnet ist, solcherart, dass sie sich an die L-Form anpasst.

5. Vorhangfassade nach Anspruch 1, **dadurch gekennzeichnet, dass** das zweite Ende (122) einer Dichtung die Form einer vorstehenden Zunge hat.

6. Vorhangfassade nach Anspruch 1, **dadurch gekennzeichnet, dass** eine Dichtung Hilfsmittel für das Ausschneiden der Dichtung gemäß einer horizontalen Ebene P umfasst, positioniert zwischen dem Kontaktabschnitt (120) und dem Befestigungsfuß (110).

7. Vorhangfassade nach Anspruch 6, **dadurch gekennzeichnet, dass** es sich bei den Hilfsmitteln zum Ausschneiden um wenigstens eine Alveole (170) handelt, die sich in der Ebene P über einen vorher festgelegten Abschnitt in der Länge der Dichtung (100) erstreckt.

8. Vorhangfassade nach Anspruch 1, **dadurch gekennzeichnet, dass** eine Dichtung (100) ohne Befestigungsfuß (110) aus zellulärem EPDM-Schaum gefertigt wird.

## Claims

1. Curtain facade including a frame formed by assembling mullion profiles (210) with transom profiles (220), said frame supporting glazed elements (300) of said curtain facade, so that:
- each profile (210, 220) comprises along its length at least one fixing groove (230) as well as at least one drainage surface (240),
- each transom profile (220) is substantially orthogonally connected to at least one mullion profile (210) by means of a connector (221) fixedly mounted at one connecting end (222) of said transom profile (220), so as to extend said at least one drainage surface (240) of said transom profile (220), said connecting end (222) then resting against said mullion profile (210),
- each profile (210, 220) is equipped with at least one seal (100) so that the contact portion (120) of a seal (100) is deformed by compression exerted by a glazed element (300), each seal (100) including a fixing foot (110) intended to cooperate with the fixing groove (230) of a profile (210, 220), as well as an external surface comprising:
∘ a contact portion (120) opposite said fixing foot (110) and intended to bearingly receive a glazed element (300),
∘ a lateral face, called junction (130) face, connecting said contact portion (120) to said fixing foot (110),
∘ a lateral face, called bearing (140) face, connecting said contact portion (120) to said fixing foot (110) and opposite to said lateral junction face (130), said lateral bearing face (140) being intended to be arranged on the side of the drainage surface (240) of the profile (210, 220),
an axis connecting the fixing foot (110) to the contact portion (120) defining a vertical direction, and a horizontal direction being defined as orthogonal to said vertical direction,
each seal (100) including deformation means configured, in a cross section of said seal (100), to stretch, substantially horizontally along an axis orthogonal to the axis connecting the fixing foot (110) to the contact portion (120), said contact portion (120) at least in the direction from the lateral bearing face (140) towards the lateral junction face (130), when a pressure, substantially directed from said contact portion (120) towards said fixing foot (110), is exerted on said contact portion (120),
said deformation means being a curved surface of said contact portion (120), said curved surface extending between a first end (121) common to the lateral junction face (130) and a second end (122) common to the lateral bearing face (140), so as to have a curvature oriented towards the fixing foot (110), said curved surface being inclined at least at said first end (121) by a non-zero angle α with respect to the horizontal, in the direction from the fixing foot (110) towards the contact portion (120),
said lateral junction face (130) being inclined at a non-zero angle θ relative to the vertical, in the direction from the lateral bearing face (140) towards the lateral junction face (130),
- a seal (100) of a transom profile (220) extends over at least the entire length of said transom profile (220), so as to be in exclusive contact with a joint (100) of the mullion profile (210),
- each seal (100) of a mullion profile (210) includes a notch (160) configured to cooperate, in compression along said seal (100), with the connector (221) connecting said mullion profile (210) to a transom profile (220).

2. Curtain facade according to claim 1, **characterised in that** the seal (100) of a transom profile (220) extends over a length substantially greater than the length of said transom profile (220).

3. Curtain facade according to one of claims 1 to 2, **characterised in that** each profile (210, 220) includes two seals (100) cooperating respectively with two fixing grooves (230) arranged on either side of said at least one drainage surface (240) of said profile (210, 220).

4. Curtain facade according to one of claims 1 to 3, **characterised in that**, when said lateral bearing face (140) of each seal (100) includes a lug (141) so as to form a bearing portion (142) positioned between said fixing foot (110) and said lug (141), each drainage surface (240) includes a rim (241) bearing on a fixing groove (230) and extending in the direction of the glazed elements (300), said rim (241) comprising a return end so as to have an L-shape facing said drainage surface (240), said bearing portion (142) of each seal (100) being sealingly borne against the rim (241) of the drainage surface (240) of the profile equipped with said seal (100), so as to match said L-shape.

5. Curtain facade according to claim 1, **characterised in that** said second end (122) of a seal has the shape of a protruding tab.

6. Curtain facade according to claim 1, **characterised in that** a seal includes means for aiding the cutting of said seal along a horizontal plane P positioned between said contact portion (120) and said fixing foot (110).

7. Curtain facade according to claim 6, **characterised in that** said cutting aid means are at least one cell (170) extending, in the plane P, over a predetermined distance along the length of said seal (100).

8. Curtain facade according to claim 1, **characterised in that** a seal (100) deprived of its fixing foot (110) is made of cellular EPDM foam.
